# EUROPÄISCHE PATENTSCHRIFT

(11) **EP 0 070 493 B1**
(45) Veröffentlichungstag und Bekanntmachung des Hinweises auf die Patenterteilung: **26.09.1984**
(21) Anmeldenummer: 82106224.7
(22) Anmeldetag: 12.07.1982
(51) Int. Cl.: B22D 11/08

(54) **Anfahrkopf für eine Stranggiessanlage mit Durchlaufkokille**
Dummy bar for a continuous casting plant
Barre de démarrage pour une installation de coulée continue

(30) Priorität: 17.07.1981 CH 4709/81
(43) Veröffentlichungstag der Anmeldung: 26.01.1983
(73) Patentinhaber: CONCAST SERVICE UNION AG, CH-8027 Zürich (CH)
(72) Erfinder: Müller, Roland Viktor, CH-8003 Zürich (CH); Sennhauser, Beat, CH-8125 Zollikerberg (CH)
(74) Vertreter: Zeller, Josef

## Beschreibung

Die Erfindung betrifft einen Anfahrkopf für eine Stranggiessanlage mit Durchlaufkokille, wobei der Anfahrkopf einen mit einem Wulst versehenen permanenten Kupplungsteil aufweist, der mit dem gegossenen Strang in Ausziehrichtung eine formschlüssige hakenförmige Verbindung bildet, die durch eine Kippbewegung des Anfahrkopfes oder des gegossenen Stranges entkuppelbar ist und der Anfahrkopf an seinem Umfang eine Abdichtkante aufweist sowie eine Betriebsweise für diesen Anfahrkopf.

Zum Anfahren einer Stranggiessanlage mit Durchlaufkokille ist ein mit einem Anfahrkopf versehener Anfahrstrang erforderlich. Solche Anfahrköpfe sind jeweils auf die Querschnitte der Kokillenhohlräume angestimmt und passen in diese mit nur geringem Seitenspiel hinein. Vor Giessbeginn werden Zwischenräume zwischen dem Anfahrkopf und den Kokillenwänden abgedichtet, um zu vermeiden, dass Anfahrdurchbrüche entstehen. Der bei Giessbeginn in den Formhohlraum gegossene Stahl erstarrt beim Kontakt mit den gekühlten Kokillenwänden und dem kalten Anfahrkopf. Aufgrund seiner Formgebung bildet sich nach dem Erstarren des Metalles zwischen diesem und dem gegossenen Strang eine formschlüssige Verbindung, welche es ermöglicht, den gegossenen Strang mit Hilfe des Anfahrstranges aus der Kokille herauszuziehen. Nach den Treibrollen wird der Anfahrstrang vom gegossenen Strang getrennt.

Es ist bekannt (US-PS 2'079'644), einen Anfahrkopf vor Giessbeginn mit einem einsetzbaren Kupplungselement zu versehen. Dieses mit dem Anfahrkopf lösbar verbundene Kupplungselement wird beim Angiessen von Schmelze umgossen, wodurch sich eine Verbindung bildet. Nach dem Trennschnitt verbleibt das Kupplungselement im Warmstrang eingegossen und kann für weitere Güsse nicht wieder verwendet werden. Dies führt zu zusätzlichen Kosten, sowohl für die Beschaffung der Kupplungselemente als auch für deren Einsetzarbeit in den Anfahrkopf. Ein automatisches Entkuppeln ist in der Regel nur mit entsprechendem mechanischem und steuerungsmässigem Aufwand möglich.

Eine wesentliche Verbesserung brachten Permanent-Anfahrköpfe, welche durch ihre Formgebung mit dem gegossenen Strang eine Kupplung erzeugen, mit geringem Aufwand automatisch entkuppeln können und für eine Vielzahl von Güssen verwendbar sind.

Aus der DE-AS 1'921'312 ist ein Permanent- Anfahrkopf für eine Stranggiessanlage mit Durchlaufkokille bekannt, wobei der Anfahrkopf einen mehrfach verwendbaren, mit einem Wulst versehenen Kupplungsteil aufweist. Der den Kokillenhohlraum abdichtende Teil des Kopfes besitzt an einer Seite eine Verlängerung, die mit ihrer Aussenseite an der Kokillenwandung anliegt und auf der gegenüberliegenden Seite den genannten Wulst als permanenten Kupplungsteil trägt. Dieser mehrfach verwendbare Kupplungsteil bildet mit dem gegossenen Strang in Ausziehrichtung eine formschlüssige Verbindung, die durch eine Kippbewegung des Anfahrkopfes oder des gegossenen Stranges entkuppelbar ist. Der Anfahrkopf ist im weiteren an seiner, der Eingiessseite zugekehrten Umfanglinie mit einer Abdichtkante versehen, die entsprechend der Form des Kupplungsteiles auf verschiedenen Ebenen liegt. Bei Brammenanlagen mit ununterbrochener Stützführung zwischen Kokille und Entkupplungsstelle hat sich dieser Anfahrkopf gut bewährt. Für Knüppel-, Vorblock- oder Platinenstränge, die wesentlich kürzere Stützführungen in der Sekundärkühlzone benötigen oder sogar stützführungslos gegossen werden können, ist dieser Permanentanfahrkopf nicht einsetzbar, weil in stützführungslosen Abschnitten vor der vorgesehenen Entkupplungsstelle ein ungewolltes Entkuppeln möglich ist. Bei stützführungslosen Stranggiessanlagen mit bogenförmiger Strangführung erhöht sich die Entkupplungsgefahr entsprechend.

Der Erfindung liegt die Aufgabe zugrunde, einen Permanent-Anfahrkopf zu schaffen, der für alle Strangformate geeignet ist und ein ungewolltes Entkuppeln in einer Sekundärkühlzone mit wenigen oder keinen Strangführungseinrichtungen nicht zulässt, in der Kokille mit geringem Aufwand abdichtbar ist und ein sicheres, automatisches Entkuppeln an der vorgesehenen Entkupplungsstelle gewährleistet. Im weiteren soll ein störungsfreies Angiessen auch bei einem nicht regelbaren, auf hohe Giessgeschwindigkeiten abgestimmten Metallzufluss in die Kokille sichergestellt sein.

Gemäss der Erfindung wird diese Aufgabe dadurch gelöst, dass der hakenförmige Kupplungsteil allseitig mit Abstand von an die Abdichtkante des Anfahrkopfes anstossenden seitlichen Begrenzungsflächen und über die im wesentlichen ebene Stirnseite vorstehend angeordnet und die rundumlaufende Abdichtkante ausschliesslich an dieser ebenen Stirnseite vorgesehen ist.

Der über die Stirnseite vorstehende hakenförmige Kupplungsteil ermöglicht eine vorteilhafte Anwendung dieses Anfahrkopfes sowohl für kleine Knüppelformate als auch für Bloom-und Brammenformate. Der allseitig umgossene Haken schliesst im weiteren ein ungewolltes Entkuppeln in führungslosen Kühlzonen aus. Einen weiteren wesentlichen Vorteil biete dieser Anfahrkopf durch die auf einer Ebene vorgesehene rundumlaufende Abdichtkante. Dieser Anfahrkopf erlaubt auch ein Wiederanfahren eines ausgefallenen Stranges während auf benachbarten Strängen weiter gegossen wird, weil die Abdichtarbeit ohne Sicht in die Kokille durchführbar ist. Im weiteren kann ein sicheres automatisches automatisches Entkuppeln an derjenigen Stelle vorgenommen werden, an welcher der Anfahrstrang aus dem Auslaufrollgang entnommen wird. Dadurch wird für die automatische Entkupplungsoperation kein zusätzlicher maschinenbaulicher Aufwand notwendig. Der kurz nach dem Angiessen beginnende Aufschrumpfvorgang des gegossenen Stranges auf den Kupplungsteil ermöglicht einerseits eine rasche Abkühlung und Verfestigung des unterschnittenen Kupplungsteiles, so dass nach Giessbeginn ohne Unterbrechung des Zuflusses durch die Notrinne auch bei nicht-regelbaren Ausgussystemen und hohen Giessgeschwindigkeiten ein störungsfreies Anfahren gewährleistet ist.

Der hakenförmige Kupplungsteil kann im Rahmen der Erfindung verschiedene geometrische Formen aufweisen, sofern das Merkmal der Entkupplung durch Kippbewegung sichergestellt ist. Eine vorteilhafte Gestaltung ergibt sich, wenn der hakenförmige Kupplungsteil auf einer Seite von einer bogenförmig unterschnittenen Fläche, auf der gegenüberliegenden Seite von einer im wesentlichen bogenförmigen Dachfläche und von zwei in Richtung zur Stirnseite hin divergierenden Seitenwänden begrenzt ist.

Eine Beschleunigung der Erstarrung des bogenförmig unterschnittenen Kupplungsteiles, der im wesentlichen bei Giessbeginn die Ausziehkräfte zu übertragen hat, ist erreichbar, wenn der unterschnittene Kupplungsteil mit mindestens einer Kühlrippe versehen ist. Durch eine solche Kühlrippe kann das Metallvolumen zwischen dem unterschnittenen Kupplungsteil und der angrenzenden Kokillenwand wesentlich verkleinert werden.

Als weitere Massnahme gegen Anfahrdurchbrüche, insbesondere bei nicht regelbarem Zwischengefässausguss und hohen Giessgeschwindigkeiten wird empfohlen, den Abstand zwischen der Unterschneidung an der Kühlrippe und der gegenüberliegenden Kokillenwand auf einen Drittel bis einen Viertel der in gleicher Richtung gemessenen Strangdimension zu beschränken.

Bei rechteckigen Strangquerschnitten wird mit Vorteil die Grundfläche des Hakens rechteckig und zwischen der Grundfläche und der rundumlaufenden Abdichtkante ein gleichmässig kleiner Abstand gewählt. Auch bei runden bzw. achteckigen Strängen etc. ist es ohne weiteres möglich, die Grundfläche des Hakens und die Grundfläche der Stirnseite des Anfahrkopfes ähnlich zu gestalten. Der Abstand zwischen der Grundfläche des Hakens und der rundumlaufenden Abdichtkante soll auch bei solchen Formaten in wesentlichen gleichmässig gewählt werden.

Zur Beschleunigung der Erstarrung im Bereich der rundumlaufenden Abdichtkante soll, nach einem Kennzeichen der Erfindung, die Grundfläche des Hakens 50-80 %, vorzugsweise 70-80 % der Stirnseitenfläche abdecken.

Der Kippwinkel zum Entkuppeln des Anfahrkopfes vom gegossenen Strang ist in einem gewissen Bereich frei wählbar und kann den Führungsverhältnissen in der Sekundärkühlzone angepasst werden. Für Stränge, die im Sekundärkühlbereich stützführungslose Abschnitte aufweisen, schlägt die Erfindung für das Entkuppeln einen Kippwinkel von 45°-90°, vorzugsweise 60°-90° vor.

Beim Einsetzen der Dichtung, insbesondere beim Wiederanfahren eines ausgefallenen Stranges während des Giessbetriebes, ergeben sich zusätzliche Vorteile, wenn die ebene Stirnseite quer zur Stranglaufrichtung angeordnet ist. Die Stirnseite kann aber auch, wenn erwünscht, schräg zur Strangachse liegen.

Die Kippbewegung kann sich bei Beginn eines Entkupplungsvorganges zwischen dem Anfahrkopf und dem gegossenen Strang an einer Kippkante abstützen. Bei der anschliessenden weiteren Kippbewegung vergrössert sich laufend das Spiel zwischen dem Kupplungsteil und dem gegossenen Strang, und eine definierte Kippbewegung um eine Kippkante ist nicht mehr notwendig. Wird jedoch eine definierte Kipp- oder Drehbewegung während eines grösseren Teiles des Entkuppelns gewünscht, kann, nach einem weiteren Kennzeichen, die Uebergangslinie zwischen der Kühlrippe und der bogenförmig unterschnittenen Hakenform als Führung für den gegossenen Kupplungsteil während der Kippbewegung ausgebildet werden.

Bei Bogenstranggiessanlagen ergeben sich zusätzliche Vorteile, wenn der Haken des Kupplungsteiles zur Innenseite der bogenförmigen Strangführung hin gerichtet ist und beim Durchlauf der Kupplungsstelle zwischen dem Anfahrkopf und dem gegossenen Strang durch das Richtaggregat der gegossene formschlüssige Verbindungsteil plastisch verformt wird.

Im nachfolgenden werden anhand von Figuren Beispiele des Erfindungsgegenstandes erläutert. Es zeigen :
Figur 1 einen vertikalen Schnitt durch eine teilweise dargestellte Kokille mit teilweise dargestelltem Anfahrkopf,
Figur 2 eine Draufsicht auf Fig. 1,
Figur 3 einen Schnitt nach der Linie 111-111 in Fig.1,
Figur 4 eine Draufsicht auf einen Anfahrkopf für ein Rundformat,
Figur 5 eine Ansicht auf den Anfahrkopf nach Fig. 3 und
Figur 6 eine Seitenansicht auf eine Entkupplungsstelle in einer teilweise dargestellten Stranggiessanlage.

In Fig. 1 bis 3 ist mit 2 ein Anfahrkopf in einer Durchlaufkokille 3, vorzugsweise in einer Stahlstranggiessanlage, dargestellt. Der Anfahrkopf 2 ist mit einem hakenförmigen permanenten Kupplungsteil 5 versehen, der mit dem gegossenen Strang (nicht dargestellt) in Ausziehrichtung 4 eine formschlüssige Verbindung bildet. Diese formschlüssige Verbindung kann an einer vorbestimmten Entkupplungsstelle durch eine Kippbewegung des Anfahrkopfes oder des gegossenen Stranges entkuppelt werden.

Der hakenförmige Kupplungsteil 5 ist über die einem Formhohlraum 9 zugekehrte im wesentlichen ebene Stirnseite 10 vorstehend angeordnet. Dabei ist allseitig ein Abstand 6 von seitlichen Begrenzungsflächen 7, die an Abdichtkanten 11 des Anfahrkopfes 2 anstossen, vorgesehen. Die rund um den Anfahrkopf 2 umlaufende Abdichtkante 11 ist ausschliesslich an dieser ebenen Stirnseite 10 vorgesehen.

Der hakenförmige Kupplungsteil 5 ist auf einer Seite 13 bogenförmig unterschnitten und auf der gegenüberliegenden Seite 14 von einer im wesentlichen konvexen, bogenförmigen Dachfläche begrenzt. Die beiden Seitenwände 15 und 16 laufen divergierend auf die Stirnseite 10 zu. Die unterschnittene Seite 13 des Kupplungsteiles 5 ist mit einer Kühlrippe 18, die ebenfalls eine Unterschneidung bildet, versehen. Sie ist so dimensioniert, dass der Abstand 20 zwischen der Unterschneidung an der Kühlrippe 18 und der gegenüberliegenden Kokillenwand einen Viertel bis einen Drittel der in gleicher Richtung gemessenen Strangdimension 21 beträgt. Ein weiteres Dimensionierungskriterium stellt das Grössenverhältnis der Grundfläche des Hakens zur Grundfläche der Stirnseite dar. Die Grundfläche des Hakens a · b) soll 50-80 %, vorzugsweise 70-80 % der gesamten Stirnseitenfläche (c . d) abdecken.

Die sich bildende Uebergangslinie 23 zwischen der Kühlrippe 18 und der bogenförmig unterschnittenen Hakenform kann während der Kippbewegung als Führung für den gegossenen Strang dienen.

In Fig.4 und 5 ist der Kupplungsteil5' auf einen runden Strangquerschnitt angepasst. Die Grundfläche (a')2. w/4 des Kupplungsteiles 5' ist in diesem Beispiel der Grundfläche der Stirnseite 10' ebenfalls, wie in Fig. 1 und 2, ähnlich. Auch ist die ebene Stirnseite 10' im wesentlichen quer zur Stranglaufrichtung 25 angeordnet.

In Fig. ist mit 30 ein gebogener Strang bezeichnet, der in einem Richtaggregat 31 gerichtet wird. Nach der Richtmaschine 31 ist eine Trennstelle 32 für das Entkuppeln eines Anfahrstranges 33 vom gegossenen Strang 30 dargestellt. Der Anfahrstrang 33 wird dabei durch ein nicht dargestelltes Hubgerät in Richtung eines Pfeiles 35 angehoben. Durch diesen Hub, der gleichzeitig die Entnahme des Anfahrstranges 33 aus einem Ausförderrollgang 36 darstellt, wird automatisch die Kippbewegung für die Entkupplung bewirkt. Der notwendige Kippwinkel für die Trennung wird durch den Hub und durch den nachstossenden Strang 30 in jedem Fall erzeugt.

Bei Strangführungen mit gebogener Bahn ist für die Betriebsweise zu beachten, dass der hakenförmige Kupplungsteil 5 zur Innenseite 39 der bogenförmigen Strangführung hin gerichtet ist und beim Durchlauf der Kupplungsstelle zwischen dem Anfahrkopf 38 und dem gegossenen Strang 30 durch das Richtaggregat 31 der gegossene formschlüssige Verbindungsteil plastisch verformt wird. Durch diese Massnahmen kann die Aufschrumpfung des gegossenen Kupplungsteiles auf den hakenförmigen Teil des Anfahrkopfes 38 zerstört werden.

## Patentansprüche

1. Anfahrkopf für eine Stranggiessanlage mit Durchlaufkokille, wobei der Anfahrkopf (2, 38) einen mit einem Wulst versehenen permanenten Kupplungsteil (5, 5') aufweist, der mit dem gegossenen Strang (30) in Ausziehrichtung (25) eine formschlüssige, hakenförmige Verbindung bildet, die durch eine Kippbewegung des Anfahrkopfes (2, 38) oder des gegossenen Stranges (30) entkuppelbar ist und der Anfahrkopf (2, 38) an seinem Umfang eine Abdichtkante (11) aufweist, dadurch gekennzeichnet, dass der hakenförmige Kupplungsteil (5, 5') allseitig mit Abstand (6) von an die Abdichtkante (11) des Anfahrkopfes (2, 38) anstossenden seitlichen Begrenzungsflächen (7) und über die im wesentlichen ebene Stirnseite (10, 10') vorstehend angeordnet und die rundumlaufende Abdichtkante (11) ausschliesslich an dieser ebenen Stirnseite (10, 10') vorgesehen ist.

2. Anfahrkopf nach Anspruch 1, dadurch gekennzeichnet, dass der hakenförmige Kupplungsteil (5, 5') auf einer Seite (13) von einer bogenförmig unterschnittenen Fläche, auf der gegenüberliegenden Seite (14) von einer im wesentlichen bogenförmigen Dachfläche und von zwei auf die Stirnseite (10, 10') divergierend zulaufenden Seitenwänden (15, 16) begrenzt ist.

3. Anfahrkopf nach Anspruch 1 oder 2, dadurch gekennzeichnet, dass der unterschnittene Kupplungsteil (5, 5') mit einer Kühlrippe (18) versehen ist.

4. Anfahrkopf nach einem der Ansprüche 1-3, dadurch gekennzeichnet, dass der Abstand (20) zwischen der Unterschneidung an der Kühlrippe (18) und der gegenüberliegenden Kokillenwand einen Drittel bis einen Viertel der in gleicher Richtung gemessenen Strangdimension (21) beträgt.

5. Anfahrkopf nach einem der Ansprüche 1-4, dadurch gekennzeichnet, dass die Grundfläche (a - b) des Hakens und die Grundfläche (c - d) der Stirnseite (10, 10') ähnlich sind.

6. Anfahrkopf nach einem der Ansprüche 1-5, dadurch gekennzeichnet, dass die Grundfläche (a - b) des Hakens 50-80 %, vorzugsweise 70-80 % der Grundfläche (c - d) der Stirnseite abdeckt.

7. Anfahrkopf nach einem der Ansprüche 1-6, dadurch gekennzeichnet, dass für das Entkuppeln ein Kippwinkel von 45°-90°, vorzugsweise 60°-90° vorgesehen ist.

8. Anfahrkopf nach einem der Ansprüche 1-7, dadurch gekennzeichnet, dass die ebene Stirnseite (10, 10') im wesentlichen quer zur Stranglaufrichtung (4, 25) angeordnet ist.

9. Anfahrkopf nach einem der Ansprüche 1-8, dadurch gekennzeichnet, dass die Uebergangslinie (23) zwischen der Kühlrippe und der bogenförmig unterschnittenen Hakenform als Führung für den gegossenen Strang während der Kippbewegung ausgebildet ist.

## Claims

1. A stopping and withdrawing head for a continuous casting installation with an openended mould, the stopping and withdrawing head (2, 38) having a permanent coupling part (5, 5') which is provided with a ridge and forms, with the cast bar (30) and in the withdrawal direction (25), a shape-locking, hook-shaped connection which can be uncoupled by a tilting movement of the stopping and withdrawing head (2, 38) or of the cast bar (30), the stopping and withdrawing head (2, 38) comprising a sealing edge (11) at its periphery, characterized in that the hook-shaped coupling part (5, 5') lies with all its faces at a distance (6) from the lateral boundary faces (7) abutting the sealing edge (11) of the stopping and withdrawing head (2, 38), and projects beyond the substantially flat end-face (10, 10'), the peripheral sealing edge (11) being provided only at this flat end-face (10, 10').

2. A stopping and withdrawing head according to Claim 1, characterized in that the hook-shaped coupling part (5, 5') is bounded on one side (13) by an arcuately undercut face, and on the opposite side (14) by a substantially arcuate convex face and by two side walls (15, 16) which slope towards each other in the direction of the side wall (10, 10').

3. A stopping and withdrawing head according to Claim 1 or 2, characterized in that the undercut coupling part (5, 5') is provided with a cooling rib (18).

4. A stopping and withdrawing head according to any one of Claims 1-3, characterized in that the distance (20) between the undercut on the cooling rib (18) and the opposite wall of the mould is one-third to one-quarter of the bar dimension (21) measured in the same direction.

5. A stopping and withdrawing head according to any one of Claims 1-4, characterized in that the face surface (a. b) of the hook and the base surface (c - d) of the end face (10, 10') are similar.

6. A stopping and withdrawing head according to any one of Claims 1-5, characterized in that the base surface (a - b) of the hook covers 50-80 % and preferably 70-80 % of the base surface (c - d) of the end face.

7. A stopping and withdrawing head according to any one of Claims 1-6, characterized in that a tilt angle of 45°-90° and preferably 60°-90° is provided for uncoupling.

8. A stopping and withdrawing head according to any one of Claims 1-7, characterized in that the flat end-face (10, 10') is disposed substantially transversely of the direction of travel (4, 25) of the bar.

9. A stopping and withdrawing head according to any one of Claims 1-8, characterized in that the transition line (23) between the cooling rib and the arcuately undercut hook shape is designed as a guide for the cast bar during the tilting movement.

## Revendications

1. Tête de fausse barre pour une installation de coulée continue à lingotière à passage continu, dans laquelle la tête de fausse barre (2, 38) présente un élément d'accouplement (5, 5') permanent muni d'un bourrelet qui forme avec la barre coulée (30), dans la direction de l'extraction (25), une liaison à crochet, opérant par sûreté de forme, qui peut être désaccouplée par un mouvement de basculement de la tête de fausse barre (2, 38) ou de la barre coulée (30), et où la tête de fausse barre (2, 38) présente une arête d'étanchéité (11) sur sa périphérie, caractérisée en ce que l'élément d'accouplement (5, 5') en forme de crochet est disposé de tous côtés à une certaine distance (6) des surfaces limites latérales (7) qui rejoignent l'arête d'étanchéité (11) de la tête de fausse barre (2, 38), et est disposé en saillie sur la face frontale sensiblement plane (10, 10'), et l'arête d'étanchéité périphérique (11) est prévue exclusivement au niveau de cette face frontale plane (10, 10').

2. Tête de fausse barre selon la revendication 1, caractérisée en ce que l'élément d'accouplement (5, 5') en forme de crochet est limité sur un côté (13) par une surface à contre-dépouille avec une forme en arc, sur le côté opposé (14) par une surface en toit sensiblement en arc et par deux parois latérales (15, 16) qui s'étendent en divergeant vers la face frontale (10, 10').

3. Tête de fausse barre selon la revendication 1 ou 2, caractérisée en ce que l'élément d'accouplement à contre-dépouille (5, 5') est muni d'une nervure de refroidissement (18).

4. Tête de fausse barre selon l'une des revendications 1 à 3, caractérisée en ce que la distance (20) entre la contre-dépouille formée sur la nervure de refroidissement (18) et la paroi opposée de la lingotière représente un tiers à un quart de la dimension (21) de la barre mesurée dans la même direction.

5. Tête de fausse barre selon l'une des revendications 1 à 4, caractérisée en ce que la surface de base (a - b) du crochet et la surface de base (c - d) de la face frontale (10, 10') sont de formes semblables.

6. Tête de fausse barre selon l'une des revendications 1 à 5, caractérisée en ce que la surface de base (a - b) du crochet couvre 50 à 80 %, de préférence 70 à 80 % de la surface de base (c - d) de la face frontale.

7. Tête de fausse barre selon l'une des revendications 1 à 6, caractérisée en ce qu'on prévoit pour le désaccouplement un angle de basculement de 45° à 90°, de préférence de 60° à 90°.

8. Tête de fausse barre selon l'une des revendications 1 à 7, caractérisée en ce que la face frontale plane (10, 10') est disposée sensiblement transversalement à la direction (4, 25) de défilement de la barre.

9. Tête de fausse barre selon l'une des revendications 1 à 8, caractérisée en ce que la ligne de jonction (23) entre la nervure de refroidissement et la forme de crochet à contre-dépouille en arc forme un guide pour la barre coulée pendant le mouvement de basculement.
